# EUROPÄISCHE PATENTSCHRIFT

(11) **EP 0 837 432 B1**
(45) Veröffentlichungstag und Bekanntmachung des Hinweises auf die Patenterteilung: **03.07.2002**
(21) Anmeldenummer: 97117104.6
(22) Anmeldetag: 02.10.1997
(51) Int. Cl.: G08B 13/24

(54) **Vorrichtung zur Überwachung eines elektronischen Sicherungselementes in einer Abfragezone**
Device for monitoring a security element in an interrogation area
Dispositif pour surveiller un élément de sécurité dans une zone d'interrogation

(30) Priorität: 18.10.1996 DE 19642985
(43) Veröffentlichungstag der Anmeldung: 22.04.1998
(73) Patentinhaber: Meto International GmbH, 69434 Hirschhorn/Neckar (DE)
(72) Erfinder: Stocks, David, Herts SG8 6UH (GB); Clancy, Terry, 64625 Bensheim-Zell (DE)
(74) Vertreter: Menges, Rolf, Dipl.-Ing.

(56) Entgegenhaltungen:
- EP-A- 0 565 481
- EP-A- 0 707 296

## Beschreibung

Die Erfindung betrifft eine Vorrichtung zur Überwachung eines elektronischen Sicherungselementes in einer Abfragezone, bestehend aus einer Sendeeinrichtung, die zumindest ein periodisches Abfragesignal in die Abfragezone aussendet, wobei das Abfragesignal das Sicherungselement zur Aussendung eines Erkennungssignals anregt, einer Empfangseinrichtung, die das Erkennungssignal empfängt, und einer Rechen-/Regeleinheit, die die von der Empfangseinrichtung empfangenen Signale auswertet und bei Identifizierung des Sicherungselementes einen Alarm auslöst.

Aus der DE 44 36 977.8 ist bereits eine Anlage zur elektronischen Überwachung von Artikeln, die mit Resonanzschwingkreisen gesichert sind, bekannt geworden. Um einerseits die Empfindlichkeit gegenüber Störsignalen zu erhöhen und andererseits eine hohe Nachweiswahrscheinlichkeit zu erreichen, werden sowohl die Amplituden der empfangenen Signale als auch der Phasenunterschiede zwischen dem Feld des Senders und den empfangenen Signalen ausgewertet. Die Resonanzfrequenz der Sicherungselemente variiert infolge von Fertigungstoleranzen. Um sicherzustellen, daß alle Sicherungselemente innerhalb vorgegebener Toleranzen detektiert werden, strahlt die Sendevorrichtung zyklisch ein Abfragesignal mit einer auf die Toleranzvorgaben bei der Fertigung der Sicherungselemente abgestimmten Bandbreite in die Abfragezone ab. Als Vergleichswerte kommen fest vorgegebene Schwellenwerte bzw. zuvor abgespeicherte Kurvenverläufe zur Anwendung. Hieraus resultiert der Nachteil dieser bekannt gewordenen Vorrichtung: die tatsächlichen, die Empfangssignale beeinflussenden Störquellen in der Abfragezone bzw. in Nähe der Abfragezone werden nicht oder nur unzureichend berücksichtigt.

Zur Detektierung von elektromagnetischen Sicherungselementen in einer Abfragezone wird in der EP 123 586 B vorgeschlagen, zusätzlich zu zwei Abfragefeldern mit den Frequenzen F1 und F2 im kHz-Bereich ein Feld mit einer im Hz-Bereich liegenden Frequenz F3 in die Abfragezone zu senden. Die beiden Abfragefelder mit den Frequenzen F1 und F2 regen ein in der Abfragezone befindliches Sicherungselement zur Aussendung eines charakteristischen Signals mit den Intermodulationsfrequenzen n•F1 ± m•F2 (n, m = 0, 1, 2,...) an. Das niederfrequente Abfragefeld bewirkt, daß das Sicherungselement im Takt dieses Feldes von der Sättigung in eine Richtung zur Sättigung in die andere Richtung getrieben wird. Das charakteristische Signal tritt daher periodisch mit der Frequenz des niederfrequenten Feldes auf.
Als alternative Lösung ist auch bekannt geworden, lediglich ein im kHz-Bereich liegendes Abfragefeld zur Erregung des Sicherungselementes zu verwenden, wobei das Erkennungssignal des Sicherungselementes wiederum im Takte eines niederfrequenten Feldes, das das weichmagnetische, nicht-lineare Material zwischen den beiden Sättigungen hinund hertreibt, auftritt.

Der Erfindung liegt die Aufgabe zugrunde, eine Vorrichtung vorzuschlagen, die das Erkennen von Artikeln, die mit elektronisch detektierbaren Sicherungselementen ausgestattet sind, innerhalb einer Abfragezone verbessert.

Die Aufgabe wird dadurch gelöst, daß die Rechen-/Regeleinrichtung das empfangene Signal bezüglich Amplitude und Phase (I-Komponente und Q-Komponente) auswertet, daß sie ein in dem empfangenen Signal auftretendes nicht statisches Störsignal erkennt und näherungsweise ermittelt und daß sie das empfangene Signal von dem Störsignal befreit.

Gemäß einer vorteilhaften Weiterbildung der erfindungsgemäßen Vorrichtung wird vorgeschlagen, daß die Rechen-/Regeleinrichtung das empfangene Signal r(s), wobei s = 1, 2, 3,....n den jeweiligen Meßwert charakterisiert, in die folgenden Teilsignale zerlegt: ein Basissignal b(s), ein direktes Signal d*(s), das Antwortsignal des Sicherungselementes t*(s) und ein Rauschsignal n(s).

Im Falle eines RF-Sicherungselemente überwachenden Systems entspricht das Basissignal b(s) dem Signal, das von den Analog-Digital-Wandlern (ADC) angezeigt wird, wenn die Sendevorrichtung ausgeschaltet ist und keine externe Rauschquellen vorhanden sind. Das Basissignal b(s) entspricht daher dem von der Elektronik der Empfangsvorrichtung herrührenden Signal.

Bei eingeschalteter Sendevorrichtung wird ein geringer Anteil des gesendeten Signals direkt von der Empfangsvorrichtung empfangen. Dieser Signalanteil entspricht dem direkten Signal d(s). Das direkte Signal variiert sowohl in Amplitude als auch in der Phase, wenn sich beispielsweise eine Person in der Nähe der Empfangsvorrichtung aufhält. Sobald ein Sicherungselement die Abfragezone passiert, erzeugt es ein zu dem Sendesignal proportionales Erkennungssignal. Dieses Signal ist folglich auch proportional zu dem direkten Signal d(s).
Externe Rauschsignale, die von der Empfangsvorrichtung empfangen werden, spiegeln sich in dem Signalanteil n(s).

Aufgrund des Zuvorgesagten hat es sich als besonders vorteilhaft erwiesen, bei Vorrichtungen zur Überwachung von Resonanzfrequenz(RF)-Sicherungselementen das direkte Signal d*(s) gleich k • e^{jΘ} • d(s) und das Antwortsignal des Sicherungselementes t*(s) gleich k • e^{jΘ} • d(s) • t(s) zu setzen. Hierbei kennzeichnet k die Amplitudenänderung und Θ die Phasenänderung des direkten Signals d(s).

Im Falle einer Vorrichtung zur Überwachung von elektromagnetischen(EM) Sicherungselementen ist gemäß einer vorteilhaften Weiterbildung der erfindungsgemäßen Vorrichtung vorgesehen, daß das direkte Signal d*(s) gleich k•e^{jΘ} •d(s) und das Antwortsignal des Sicherungselementes t*(s) gleich t(s) gesetzt wird, wobei k wiederum die Amplitudenänderung und Θ die Phasenänderung des direkten Signals d(s) beschreibt.

Im folgenden wird auf das in der Beschreibungseinleitung beschriebene Überwachungssystem mit den drei Frequenzen F1, F2 und F3 Bezug genommen. Bei einem elektromagnetischen Überwachungssystem erzeugt jedes nicht-lineare Material in der Abfragezone elektromagnetische Signale mit der Frequenz F1 + F2 oder deren Harmonischen, also auch Einkaufswagen oder Metallverpackungen.
Um die Sende-/Empfangsvorrichtungen gegen derartige Störeinflüsse nach außen zu schützen, sind auf der der Abfragezone abgewandten Seite oftmals Metallplatten vorgesehen. Wären die Störeinflüsse statisch, wäre es ausreichend, von dem empfangenen Signal stets einen konstanten Wert abzuziehen. Dies ist jedoch oftmals nicht der Fall: die Störsignale ändern sich beispielsweise infolge von Schwankungen der Energieversorgung -hierdurch werden Amplitudenänderungen verursacht -, der in dem System verwendeten Frequenzen F1, F2, F3 - diese bedingen Phasenänderungen - oder einer mechanische Bewegung - diese wirkt sich auf Amplitude und Phase aus. Da die Amplituden dieser Störsignale bis zu 20mal größer sind als die Erkennungssignale von Sicherungselementen, wirken sich geringfügige Schwankungen bereits gravierend auf die Detektionswahrscheinlichkeit von Sicherungselementen aus, wenn ein einfacher Subtraktionsalgorithmus verwendet wird. Es ist daher von herausragender Bedeutung, daß Amplitudenund Phasenänderungen des direkten Signals erfindungsgemäß kompensiert werden können.

Als besonders vorteilhaft hat es sich herausgestellt, wenn die Rechen-/Regeleinrichtung das direkte Signal d(s) aus der Differenz der Langzeitmittel von empfangenen Signalen r(s) und Basissignalen b(s) bestimmt. Hierdurch läßt sich die Meßgenauigkeit der Vorrichtung erhöhen.

Eine vorteilhaften Weiterbildung der erfindungsgemäßen Vorrichtung sieht vor, daß die Rechen-/Regeleinrichtung folgende Näherung macht: das direkte Signal d(s) wird in der IQ-Ebene derart gedreht, daß seine Hauptkomponente mit der Richtung der I-Komponente zusammenfällt, wobei rd(s) das direkte Signal nach der Drehung (= gedrehtes direktes Signal) beschreibt.

Insbesondere wird die Rotation durch Multiplikation von d(s) mit der komplexen Zahl$\frac{\text{Re_Energie - j • Im_Energie}}{{\text{γ Re_Energie}}^{\text{2}} {\text{+ Im_Energie}}^{\text{2}} \text{,}}$ simuliert, wobei Re_Energie die Energie des Realteils und Im_Energie die Energie des Imaginärteils des direkten Signals d(s) kennzeichnet.

Gemäß einer vorteilhaften Ausgestaltung ist vorgesehen, daß die Rechen-/Regeleinrichtung von dem gedrehten direkten Signal rd(s) einen eventuell vorhandenen Anteil des Imaginärteils des gedrehten direkten Signals subtrahiert und dadurch das verbesserte direkte Signal$\text{ard(s) = rd(s) - Im(rd(s))•corr(Im(rd(s)),Re(rd(s)))}$ erhält, wobei$\text{corr(Im(rd(s)),Re(rd(s))) =} \frac{\text{Σ Im(rd(s)) • Re(rd(s))}}{{\text{Σ Im(rd(s))}}^{\text{2}}}$ den Anteil des Imaginärteils des gedrehten direkten Signals Im(rd(s)) in dem Realteil des gedrehten direkten Signals Re(rd(s)) beschreibt.

Gemäß einer vorteilhaften Weiterbildung der erfindungsgemäßen Vorrichtung korreliert die Rechen-/Regeleinrichtung das verbesserte direkte Signal ard(s) mit dem empfangenen Signal r(s), wobei die Korrelationen vorteilhafterweise folgendermaßen lauten:
rc = corr(Re(ard(s)),Re(r(s) - b(s))) - hier wird der Anteil des verbesserten direkten Signals ard(s) in der I-Komponente des empfangenen Signals r(s) bestimmt - und ic = corr(Re(ard(s)),Im(r(s) - b(s))) - hier wird der Anteil des verbesserten Signals ard(s) in der Q-Komponente des empfangenen Signals r(s) ermittelt.

Anschließend wird gemäß einer vorteilhaften Ausgestaltung der erfindungsgemäßen Vorrichtung das gedrehte direkte Signal rd(s) mit der komplexen Zahl rc - j•ic multipliziert, wodurch sich das endgültige direkte Signal fd(s) zu$\text{fd(s) = rd(s) • (rc - j•ic) ergibt.}$

Die Rechen-/Regeleinrichtung subtrahiert dann den errechneten (simulierten) Wert für fd(s) von dem empfangenen Signal r(s).

Die Erfindung wird anhand der nachfolgenden Figuren näher erläutert. Es zeigt:
Fig. 1: eine schematische Darstellung einer Überwachungszone für elektronisch gesicherte Artikel,
Fig. 2: ein Blockdiagramm einer Überwachungsvorrichtung für Sicherungselemente mit Resonanzschwingkreisen,
Fig. 3: ein Blockdiagramm einer Überwachungsvorrichtung für elektromagnetische Sicherungselemente und
Fig. 4: ein Flußdiagramm eines bevorzugt zur Anwendung kommenden Steuerprogramms für die Rechen-/Regeleinrichtung.

Fig. 1 zeigt eine schematische Darstellung der erfindungsgemäßen Vorrichtung 1 zur Detektierung eines mit einem Sicherungselement 2 versehenen Artikels 6 in einer Abfragezone 3. Die Abfragezone 3 wird von zwei im wesentlichen parallel aufgestellten Detektorgattern gebildet, die die Sendevorrichtung 4 und die Empfangsvorrichtung 5 enthalten. Selbstverständlich können beide Vorrichtungen 4, 5 auch in einem Detektorgatter untergebracht sein. Die Steuerung der Überwachungsvorrichtung 1 sowie die Auswertung der Meßwerte erfolgt mittels der Rechen-/Regeleinrichtung 7.

In Fig. 2 ist ein Blockdiagramm einer Überwachungsvorrichtung 1 für Sicherungselemente 2 mit Resonanzschwingkreisen dargestellt. Die Sendevorrichtung 4 sendet zyklisch Abtastsignale einer vorgegebenen Bandbreite in die Abfragezone 3 aus. Die Bandbreite ist so bemessen, daß sichergestellt ist, daß alle zur Artikelsicherung eingesetzten Resonanzschwingkreise trotz fertigungsbedingter Toleranzen in ihrer Resonanzfrequenz detektiert werden.

Die Empfangsvorrichtung 5 empfängt ein Signal r(s), das neben dem Erkennungssignal t*(s) auch einen Signalanteil d(s) enthält, der direkt von der Sendevorrichtung 4 herrührt, sowie Signale von externen Geräuschen n(s). Die empfangenen Signale r(s) werden in dem Verstärker 10 verstärkt und in dem Demodulator 11 demoduliert. Die Analog-Digital-Wandler 12 liefern nachfolgend Meßwerte für die I-Komponente, die die Amplitude eines empfangenen Signals r(s) widerspiegelt, und die Q-Komponente, die Phaseninformation des empfangenen Signals r(s) beinhaltet, an die Rechen-/Regeleinrichtung 7.

Fig. 3 zeigt ein analoges Blockdiagramm einer Überwachungsvorrichtung 1 für elektromagnetische Sicherungselemente 2. Die beiden Sendeantennen der Sendevorrichtung 4 senden Signale der Frequenzen F1, F2 und F3 in die Abfragezone 3. Durch die Abfragesignale wird das elektromagnetische Sicherungselement 2, das im wesentlichen aus einem Metall mit nicht-linearen magnetischen Eigenschaften besteht, zur Aussendung von Erkennungssignalen t*(s) angeregt, die von der Empfangsvorrichtung 5 empfangen werden. Neben den Erkennungssignalen t*(s) und den direkten Signalen d(s) enthalten die Empfangssignale r(s)auch Signale n(s), die von externen Geräuschquellen herrühren. Wie im Falle der Überwachung von Sicherungselementen 2 mit Resonanzschwingkreisen werden auch hier der Rechen-/Regeleinrichtung 7 die I- und die Q-Komponente der empfangenen Signale r(s) zwecks erfindungsgemäßer Auswertung zur Verfügung gestellt.

Fig. 4 zeigt ein Flußdiagramm eines Steuerprogramms, das besonders gut für die erfindungsgemäße Auswertung der Empfangssignale r(s) geeignet ist. Die Programmpunkte 14 bis 18 umfassen ein sogenanntes Initialisierungsprogramm, welches dem eigentlichen Steuerprogramm vorgeschaltet ist. Dieses Initialisierungsprogramm wird vorzugsweise in einem festen zeitlichen Abstand durchlaufen, um sicherzustellen, daß der erfindungsgemäßen Vorrichtung 1 stets möglichst aktuelle Ausgangswerte zur Verfügung stehen. Nach dem Start des Programms bei 14, wird unter dem Programmpunkt 15 die Empfangsvorrichtung aktiviert. Die empfangenen Signale r(s) werden über m Zyklen entsprechend Programmpunkf 16 gemittelt, wobei die Dauer eines Zyklus' jeweils der Dauer eines periodischen Abfragesignals entspricht. Der gemittelte Wert wird als Basissignal b(s) gespeichert. Dieses Basissignal entspricht, wie an vorhergehender Stelle bereits definiert, dem Signalanteil der Empfangsvorrichtung 5 bei ausgeschalteter Sendevorrichtung 4.
Nachfolgend wird entsprechend dem Programmpunkt 17 die Sendevorrichtung 4 eingeschaltet. Bei Punkt 18 wird von dem über mehrere Zyklen gemittelten, empfangenen Signal das entsprechend gemittelte Basissignal b(s) subtrahiert. Das Ergebnis dieser Berechnung ist das direkte Signal d(s).

Dieser Initialisierungsphase schließt sich das eigentliche Steuer-und Überwachungsprogramm zwecks Detektierung sich innerhalb der Überwachungszone befindlicher Sicherungselemente an. Bei Programmpunkt 19 werden die während eines Zyklus empfangenen Signale aufgezeichnet. Bezogen auf die in der Einleitung beschriebenen, zum Stand der Technik gehörenden Überwachungssysteme läßt sich ein Zyklus folgendermaßen definieren: Im Falle des RF-Systems entspricht er der Zeitdauer, während der die Aussendung eines Frequenzbereiches vorgegebener Bandbreite erfolgt. Im Falle des EM-Systems wird der Zyklus durch die Niederfrequenz F3 bestimmt. Anschließend wird bei 20 das Basissignal b(s) von dem empfangenen Signal r(s) subtrahiert. Das Ergebnis dieser Subtraktion ist das korrigierte empfangene Signal r'(s).
Unter Punkt 21 wird das laufende Mittel des direkten Signals d(s) aktualisiert. Die Aktualisierung erfolgt nach folgender Berechnung:$\text{d(s) ← (d(s)*•x + r'(s))/(x + 1) mit x = const.}$

Dies ist die formelmäßige Darstellung eines über einen längeren Zeitraum laufenden, einen Mittelwert bildenden Filters. x ist die Zeitkonstante des Filters.

Unter Programmpunkt 22 erfolgt eine Drehung des direkten Signals d(s), die so ausgelegt ist, daß das Maximum des direkten Signals d(s) in Richtung der I-Komponente zu liegen kommt. Vorzugsweise erfolgt die Rotation dadurch, daß das direkte Signal d(s)* mit der komplexen Zahl$\frac{\text{Re_Energie - j•Im_Energie}}{{\text{γ Re_Energie}}^{\text{2}} {\text{+ Im_Energie}}^{\text{2}} \text{,}}$ multipliziert wird. Hierbei charakterisiert Re_Energie die Energie des Realteils von d(s) und Im_Energie die Energie des Imaginärteils von d(s). (Re_Energie² + Im_Energie²) entspricht der Gesamtenergie. Das gedrehte direkte Signal rd(s) ist das Ergebnis dieser Rotation.

Es ist durchaus möglich, daß nach der Drehung eine Korrelation zwischen dem Realteil Re(rd(s)) und dem Imaginärteil Im(rd(s)) des gedrehten direkten Signals rd(s) vorhanden ist. Dieser verbleibende Anteil wird unter Programmpunkt 23 von dem gedrehten direkten Signal rd(s) subtrahiert. Das Ergebnis dieser Subtraktion ist das verbesserte gedrehte direkte Signal$\text{ard(s) ← rd(s) - Im(rd(s))•corr(Im(rd(s)),Re(rd(s)))}$ wobei$\text{corr(Im(rd(s)),Re(rd(s))) =} \frac{\text{Σ Im(rd(s)) • Re(rd(s))}}{{\text{Σ Im(rd(s))}}^{\text{2}}}$ den Anteil des Imaginärteils des gedrehten direkten Signals Im(rd(s)) in dem Realteil des gedrehten direkten Signals Re(rd(s)) beschreibt. Allgemein mit den Größen a und b ausgedrückt gilt:${\text{corr(a,b) = (Σ a • b)/(Σa}}^{\text{2}} \text{).}$

Anschließend wird bei 24 das verbesserte gedrehte direkte Signal ard(s) mit dem empfangenen Signal r'(s) korreliert. Insbesondere werden die I-Komponente und die Q-Komponente des empfangenen Signals r'(s) = r(s) - b(s) mit der I-Komponente des verbesserten gedrehten direkten Signals ard(s) korreliert.

Hierbei ist$\text{rc = corr(Re(ard(s)),Re(r'(s)))}$ der Anteil von ard(s), der in der I-Komponente des empfangenen Signals r(s)-b(s) enthalten ist, und$\text{ic = corr(Re(ard(s)),Im(r'(s)))}$ der Anteil des verbesserten Signals ard(s), der in der Q-Komponente des empfangenen Signals r(s) - b(s) enthalten ist.

Bei 25 wird das gedrehte direkte Signal rd(s) mit den unter Punkt 24 berechneten Koeffizienten multipliziert. Das endgültige direkte Signal fd(s)ergibt sich dann zu$\text{fd(s) ← rd(s)•(rc-j•ic).}$

Das Erkennungssignal des Sicherungselementes 2 wird unter Programmpunkt 26 nach folgender Formel berechnet:$\text{t(s) ← r'(s) - fd(s).}$

Falls es sich bei der erfindungsgemäßen Vorrichtung 1 um ein Überwachungssystem für Resonanzfrequenz-Sicherungelemente handelt, wird bei Programmpunkt 27 das Erkennungssignal t(s) des Sicherungselementes auf das endgültige direkte Signal fd(s) normiert;$\text{t (s) ← t(s)/fd(s).}$

Nunmehr wird bei Punkt 28 geprüft, ob es sich bei dem Signal t*(s) um ein Erkennungssignal eines Sicherungselementes 2 handelt. Falls diese Überprüfung ergibt, daß es sich um das Erkennungssignal t*(s) eines Sicherungselementes 2 handelt, wird bei 29 ein Alarm ausgelöst. Nach der bei Punkt 29 erfolgten Überprüfung kehrt das Programm auf den Punkt 19 zurück und startet den nächsten Überwachungszyklus.

### Bezugszeichenliste

- 1: erfindungsgemäße Vorrichtung
- 2: Sicherungselement
- 3: Abfragezone
- 4: Sendevorrichtung
- 5: Empfangsvorrichtung
- 6: Artikel
- 7: Rechen-/Steuereinheit
- 8: Sägezahngenerator
- 9: spannungsgesteuerter Oszillator (VCO)
- 10: Verstärker
- 11: Demodulator
- 13: Frequenzerzeuger

- s: Anzahl der Messungen
- b(s): Basissignal
- r(s): empfangenes Signal
- d(s): direktes Signal
- d*(s): direktes Signal
- n(s): Rauschsignal
- t(s): Signal erzeugt durch Sicherungselement
- t*(s): Signal erzeugt durch Sicherungselement
- rd(s): gedrehtes direktes Signal
- ard(s): korrigiertes gedrehtes direktes Signal
- fd(s): endgültiges direktes Signal
- k: Amplitudenänderung
- Θ: Phasenänderung
- j: imaginäre Zahl (j = $\sqrt{\text{-1}}$)

## Patentansprüche

1. Vorrichtung zur Überwachung eines elektronischen Sicherungselementes in einer Abfragezone, bestehend aus einer Sendeeinrichtung, die zumindest ein periodisches Abfragesignal in die Abfragezone aussendet, wobei das Abfragesignal das Sicherungselement zur Aussendung eines Erkennungssignals anregt, einer Empfangseinrichtung, die das Erkennungssignal empfängt, und einer Rechen-/Regeleinheit, die die von der Empfangseinrichtung empfangenen Signale bezüglich Amplitude und Phase, d.h. I-Komponente und Q-Komponente, auswertet und bei Identifizierung des Sicherungselementes einen Alarm auslöst,
**dadurch gekennzeichnet,**
**daß** die Rechen-/Regeleinrichtung (7) ein in dem empfangenen Signal auftretendes nicht statisches Störsignal (fd(s)) erkennt und näherungsweise ermittelt und daß sie das empfangene Signal (r(s)) von diesem Störsignal (fd(s)) befreit.

2. Vorrichtung nach Anspruch 1,
**dadurch gekennzeichnet, daß** die Rechen-/Regeleinrichtung (7) das empfangene Signal r(s), wobei s = 1, 2, 3,....N ist, in die folgenden Teilsignale zerlegt: ein Basissignal b(s), ein direktes Signal d*(s), das Antwortsignal des Sicherungselementes t*(s) und ein Rauschsignal n(s).

3. Vorrichtung nach Anspruch 2,
**dadurch gekennzeichnet,**
**daß** im Falle einer Vorrichtung zur Überwachung von Resonanzfrequenz-Sicherungselementen das direkte Signal d*(s) gleich k • e^{jΘ} • d(s) und das Antwortsignal des Sicherungselementes t*(s) gleich k • e^{jΘ} • d(s) • t(s) gesetzt wird, wobei k die Amplitudenänderung und Θ die Phasenänderung des direkten Signals d(s) beschreibt.

4. Vorrichtung nach Anspruch 2,
**dadurch gekennzeichnet,**
**daß** im Falle einer Vorrichtung zur Überwachung von elektromagnetischen Sicherungselementen das direkte Signal d*(s) gleich k • e^{jΘ} • d(s) und das Antwortsignal des Sicherungselementes t*(s) gleich t(s) gesetzt wird, wobei k die Amplitudenänderung und Θ die Phasenänderung des direkten Signals d*(s)beschreibt.

5. Vorrichtung nach Anspruch 2, 3 oder 4,
**dadurch gekennzeichnet,**
**daß** die Rechen-/Regeleinrichtung (7) das direkte Signal d(s) aus der Differenz der Langzeitmittel von empfangenen Signalen r(s) und Basissignalen b(s) bestimmt.

6. Vorrichtung nach Anspruch 5,
**dadurch gekennzeichnet,**
**daß** die Rechen-/Regeleinrichtung (7) folgende Näherung macht: das direkte Signal d(s) wird in der IQ-Ebene derart gedreht, daß seine Hauptkomponente mit der Richtung der I-Komponente zusammenfällt, wobei rd(s) das direkte Signal nach der Drehung beschreibt.

7. Vorrichtung nach Anspruch 6,
**dadurch gekennzeichnet,**
**daß** die Rotation durch Multiplikation von d(s) mit der komplexen Zahl$\frac{\text{Re_Energie - j•Im_Energie}}{{\text{γ Re_Energie}}^{\text{2}} {\text{+ Im_Energie}}^{\text{2}} \text{,}}$ erfolgt, wobei Re_Energie die Energie des Realteils und Im_Energie die Energie des Imaginärteils des direkten Signals d*(s) kennzeichnet.

8. Vorrichtung nach Anspruch 7,
**dadurch gekennzeichnet,**
**daß** die Rechen-/Regeleinrichtung (7) von dem gedrehten direkten Signal rd(s) einen eventuell vorhandenen Anteil des Imaginärteils des gedrehten direkten Signals subtrahiert und dadurch das verbesserte direkte Signal$\text{ard(s) = rd(s) - Im(rd(s))•corr(Im(rd(s)),Re(rd(s)))}$ erhält, wobei$\text{corr(Im(rd(s)),Re(rd(s))) =} \frac{\text{Σ Im(rd(s)) • Re(rd(s))}}{{\text{Σ Im(rd(s))}}^{\text{2}}}$ den Anteil des Imaginärteils des gedrehten direkten Signals Im(rd(s)) in dem Realteil des gedrehten direkten Signals Re(rd(s)) angibt.

9. Vorrichtung nach Anspruch 8,
**dadurch gekennzeichnet, daß** die Rechen-/Regeleinrichtung (7) das verbesserte direkte Signal ard(s) mit dem empfangenen Signal r(s) korreliert.

10. Vorrichtung nach Anspruch 9,
**dadurch gekennzeichnet,**
**daß** die Korrelationen folgendermaßen lauten:
rc = corr(Re(ard(s)),Re(r(s)- b(s))), wodurch der Anteil des verbesserten direkten Signals ard(s) in der I-Komponente des empfangenen Signals r(s) bestimmbar wird, und
ic = corr(Re(ard(s)),Im(r(s)- b(s))), wodurch der Anteil des verbesserten direkten Signals ard(s) in der Q-Komponente des empfangenen Signals r(s) bestimmbar wird.

11. Vorrichtung nach Anspruch 10,
**dadurch gekennzeichnet,**
**daß** das gedrehte direkte Signal rd(s) mit der komplexen Zahl rc - j • ic multipliziert wird, wodurch sich das endgültige direkte Signal fd(s) zu$\text{fd(s) = rd(s) • (rc - j • ic) ergibt.}$

12. Vorrichtung nach Anspruch 11,
**dadurch gekennzeichnet,**
**daß** die Rechen-/Regeleinrichtung (7) den errechneten Wert für fd(s) von dem empfangenen Signal r(s) subtrahiert.

## Claims

1. An apparatus for the surveillance of an electronic security element in an interrogation zone, comprising a transmit device emitting at least one cyclically occurring interrogation signal into the interrogation zone, said interrogation signal exciting the security element into emitting a characteristic signal, a receive device receiving the characteristic signal, and a computing/control unit which evaluates the signals received from the receive device in respect of amplitude and phase, that is, I component and Q component, and produces an alarm when the presence of the security element is established,
**characterized in that** the computing/control unit (7) detects and determines by approximation a non-static interference signal (fd(s)) occurring in the received signal and removes said interference signal (fd(s)) from the received signal (r(s)).

2. The apparatus as claimed in claim 1,
**characterized in that** the computing/control unit (7) resolves the received signal (r(s)) into the following partial signals: a base signal b(s), a direct signal d*(s), the response signal t*(s) of the security element, and a noise signal n(s), where s = 1, 2, 3,....N.

3. The apparatus as claimed in claim 2,
**characterized in that** in cases where an apparatus for the surveillance of resonant frequency security elements is used, the direct signal d*(s) is equated with k · e^{jΘ} · d(s), and the response signal t*(s) of the security element is equated with k · e^{jΘ} · d(s) · t(s), where k denotes the amplitude variation and Θ the phase variation of the direct signal d(s).

4. The apparatus as claimed in claim 2,
**characterized in that** in cases where an apparatus for the surveillance of electromagnetic security elements is used, the direct signal d*(s) is equated with k · e^{jΘ} · d(s), and the response signal t*(s) of the security element is equated with t(s), where k denotes the amplitude variation, and Θ the phase variation of the direct signal d(s).

5. The apparatus as claimed in claim 2, 3 or 4,
**characterized in that** the computing/control unit (7) determines the direct signal d(s) from the difference of the long-term averages of received signals r(s) and base signals b(s).

6. The apparatus as claimed in claim 5,
**characterized in that** the computing/control unit (7) performs the following approximation: The direct signal d(s) is rotated in the IQ plane in such manner that its main component coincides with the direction of the I component, with rd(s) denoting the direct signal upon rotation.

7. The apparatus as claimed in claim 6,
**characterized in that** the rotation is performed by multiplying d(s) by the complex number$\frac{\text{Re_Energy - j·lm_Energy}}{{\text{γRe_Energy}}^{\text{2}} {\text{+ Im_Energy}}^{\text{2}} \text{,}}$ where Re_Energy identifies the energy of the real part, and Im_Energy the energy of the imaginary part of the direct signal d(s).

8. The apparatus as claimed in claim 7,
**characterized in that** the computing/control unit (7) subtracts from the rotated direct signal rd(s) a portion, if any, of the imaginary part of the rotated direct signal, thereby obtaining the amended direct signal$\text{ard(s) = rd(s) - Im(rd(s))·corr(Im(rd(s)),Re(rd(s))),}$ where$\text{corr(lm(rd(s)),Re(rd(s))) =} \frac{\text{Σ Im(rd(s))·Re(rd(s))}}{{\text{Σ Im(r(d))}}^{\text{2}}}$ denotes the portion of the imaginary part of the rotated direct signal Im(rd(s)) in the real part of the rotated direct signal Re(rd(s)).

9. The apparatus as claimed in claim 8,
**characterized in that** the computing/control unit (7) correlates the amended direct signal ard(s) with the received signal r(s).

10. The apparatus as claimed in claim 9,
**characterized in that** the correlations read as follows:
rc = corr(Re(ard(s)),Re(r(s) - b(s))), whereby the portion of the amended direct signal ard(s) becomes determinable in the I component of the received signal r(s), and
ic = corr(Re(ard(s)),Im(r(s)- b(s))), whereby the portion of the amended direct signal ard(s) becomes determinable in the Q component of the received signal r(s).

11. The apparatus as claimed in claim 10,
**characterized in that** the rotated direct signal rd(s) is multiplied by the complex number rc - j·ic, yielding the final direct signal fd(s):$\text{fd(s) = rd(s)·(rc - j·ic)}$

12. The apparatus as claimed in claim 11,
**characterized in that** the computing/control unit (7) subtracts the computed value for fd(s) from the received signal r(s).

## Revendications

1. Dispositif de surveillance d'un élément électronique de sécurité dans une zone d'interrogation, constitué d'un système émetteur, émettant au moins un signal d'interrogation périodique dans une zone d'interrogation, le signal d'interrogation excitant l'élément de sécurité pour qu'il émette un signal de reconnaissance, d'un système de réception réceptionnant le signal de reconnaissance et d'une unité de calcul/commande évaluant les signaux reçus par le système de réception au niveau de l'amplitude et de la phase c'est à dire de la composante I et de la composante Q et déclenchant une alarme lors de l'identification de l'élément de sécurité,
**caractérisé en ce que** l'unité de calcul/commande (7) reconnaît et détermine approximativement un signal perturbateur (fd(s)) apparaissant dans le signal reçu et **en ce qu'**elle libère le signal reçu (r(s)) du signal perturbateur.

2. Dispositif selon la revendication 1
**caractérisé en ce que**
l'unité de calcul/commande (7) divise le signal r(s), s = 1, 2, 3 ... N en signaux partiels suivants : un signal de base b(s), un signal direct d*(s), le signal de réponse de l'élément de sécurité t*(s) et un signal de bruit n(s).

3. dispositif selon la revendication 2 ;
**caractérisé en ce que**,
dans le cas d'un dispositif destiné à surveiller la fréquence de résonance (RF) d'éléments de sécurité non statiques, le signal direct d*(s) est fixé à l'égale de k·e^{jΘ} · d(s) et le signal de réponse de l'élément de sécurité t*(s) est fixé à l'égale de k·e^{jΘ} ·d(s)·t(s), k décrivant la modification d'amplitude et ^{Θ} décrivant la modification de phase du signal direct d(s).

4. Dispositif selon la revendication 2,
**caractérisé en ce que**,
dans le cas d'un dispositif pour la surveillance d'éléments électromagnétiques, le signal direct d*(s) est fixé à l'égale de k·e^{jΘ} · d(s) et le signal de réponse de l'élément de sécurité t*(s) est fixé à l'égale de t(s), k décrivant la modification d'amplitude et ^{Θ} décrivant la modification de phase du signal direct d*(s).

5. Dispositif selon l'une quelconque des revendications 2, 3 ou 4,
**caractérisé en ce que**
l'unité de calcul/commande (7) détermine le signal direct d(s), à partir de la différence de la moyenne d'impulsions longues de signaux r(s) et de signaux de base b(s) reçus.

6. Dispositif selon la revendication 5,
**caractérisé en ce que**
l'unité de calcul/commande (7) fait l'approximation suivante : le signal direct d(s) subit une rotation dans le niveau IQ, de manière à ce que sa composante principale coïncide avec la direction de la composante I, rd(s) décrivant le signal direct après la rotation.

7. Dispositif selon la revendication 6,
**caractérisé en ce que**
la rotation a lieu par multiplication de d(s) par le nombre complexe$\frac{\text{Re_énergie - j · Im énergie}}{{\text{γRe_énergie}}^{\text{2}} {\text{+ Im_énergie}}^{\text{2}}}$ Re_énergie caractérisant l'énergie de la partie réelle et Im_énergie caractérisant l'énergie de la partie imaginaire du signal direct d*(s).

8. Dispositif selon la revendication 7,
**caractérisé en ce que** l'unité de calcul/commande (7) soustrait du signal direct ayant subi une rotation rd(s) une fraction éventuellement existante de la partie imaginaire du signal direct ayant subi une rotation et obtient de ce fait le signal direct amélioré$\text{ard(s) = rd(s) - lm(rd(s))·corr(lm(rd(s)), Re(rd(s)))}$$\text{corr(lm(rd(s)), Re(rd(s))) =} \frac{\text{Σ Im(rd(s)) • Re(rd(s))}}{{\text{Σ Im(rd(s))}}^{\text{2}}}$ indiquant la partie imaginaire du signal direct qui a subi une rotation (Im(rd(s)) dans la partie réelle du signal direct ayant subi une rotation Re(rd(s)).

9. Dispositif selon la revendication 8,
**caractérisé en ce que**
l'unité de calcul/commande (7) met en corrélation le signal direct amélioré ard(s) avec le signal reçu r(s).

10. Dispositif selon la revendication 9,
**caractérisé en ce que**
les corrélations sont les suivantes :
rc = corr(Re(ard(s)), Re(r(s) - b(s))), la fraction du signal direct amélioré ard(s) pouvant être définie dans la composante I du signal reçu r(s) et
ic = corr(Re(ard(s)), Im(r(s) - b(s))), par l'intermédiaire duquel la fraction du signal direct amélioré ard(s) peut être définie dans la composante Q du signal reçu r(s).

11. Dispositif selon la revendication 10,
**caractérisé en ce que**
le signal direct ayant subi une rotation rd(s) est multiplié par le nombre complexe rc - j·ic, pour qu'il en résulte le signal direct final fd(s) à$\text{fd(s) = rd(s) · (rc - j·ic).}$

12. Dispositif selon la revendication 11,
**caractérisé en ce que**
l'unité de calcul/commande (7) soustrait la valeur calculée pour fd(s) du signal reçu r(s).
